# EUROPÄISCHE PATENTSCHRIFT

(11) **EP 3 259 424 B1**
(45) Veröffentlichungstag und Bekanntmachung des Hinweises auf die Patenterteilung: **14.11.2018**
(21) Anmeldenummer: 16704452.8
(22) Anmeldetag: 15.02.2016
(51) Int. Cl.: E05F 1/10

(54) **SCHWENKBESCHLAG**
PIVOTAL FITTING
FERRURE D'ARTICULATION

(30) Priorität: 19.02.2015 DE 102015102393
(43) Veröffentlichungstag der Anmeldung: 27.12.2017
(73) Patentinhaber: Hettich Holding GmbH & Co. oHG, 32278 Kirchlengern (DE)
(72) Erfinder: KAISER, Andre, 33739 Bielefeld (DE); MONTECCHIO, Andreas, 32105 Bad Salzuflen (DE)
(74) Vertreter: Kleine, Hubertus
(86) Internationale Anmeldenummer: PCT/EP2016/053179
(87) Internationale Veröffentlichungsnummer: WO 2016/131780

(56) Entgegenhaltungen:
- WO-A1-03/097973
- WO-A1-2010/051569
- US-A- 4 768 762

## Beschreibung

Die Erfindung betrifft einen Schwenkbeschlag zum Verschwenken einer an einem Möbelkorpus angelenkten Klappe.

Solche Schwenkbeschläge finden Verwendung, um einerseits die um eine horizontale Achse verschwenkte Klappe in Offenstellung selbsttätig zu halten und sie andererseits in einer Schließstellung zu fixieren, wozu sie durch die Kraft des Kraftspeichers, üblicherweise einer Zugfeder, gegen die zugeordneten Kanten des Möbelkorpus gezogen wird.

Ein derartiger Schwenkbeschlag ist in der DE 296 05 551 U1 thematisiert. Dabei greift ein als Zugfeder ausgebildeter Kraftspeicher an einer Hebelanordnung an, die einerseits an einer Korpuswand und andererseits an der Klappe befestigt ist, wobei die Zugfeder die Klappe sowohl in einer aufgeschwenkten Stellung hält, wie auch in einer Schließstellung an den Möbelkorpus zieht.

Problematisch ist hierbei jedoch, dass während des Verschwenkens der Klappe diese manuell geführt werden muss, um sie gegen die Kraft der Zugfeder zu halten, durch die die Klappe ansonsten immer in eine Schließstellung gezogen wird, mit Ausnahme der Offenstellung, in der, wie erwähnt, die Klappe durch die Zugfeder gehalten wird.

Die Handhabung beim Verschwenken der Klappe gestaltet sich auch insofern problematisch, als diese quasi ungebremst in ihre Schließstellung gezogen wird, so dass sie mit weitgehend unverminderter Zugkraft gegen den Möbelkorpus gepresst wird.

Um hier Abhilfe zu schaffen, ist in der DE 20 2005 016 375 der Einsatz einer Dämpfungseinrichtung vorgeschlagen, mit der der Schließvorgang bzw. das Anschlagen der Klappe am Möbelkorpus gedämpft wird.

Unabhängig davon, dass damit das Halteproblem während des Verschwenkens nicht gelöst wird, sind die bekannten Schwenkbeschläge nur mit einer Vielzahl an Bauteilen zu realisieren, insbesondere hinsichtlich einer notwendigen Hebelkinematik, was nicht nur zu erheblichen Fertigungskosten führt, sondern auch die Montage des jeweiligen Schwenkbeschlages erschwert.

Als nachteilig, insbesondere auch bezuglich einer ausreichenden Standzeit ist auch eine andere Konstruktion anzusehen, mit der sozusagen eine Zwangsführung der Klappe erreicht werden soll und bei der ein Nocken in Korrespondenz mit einer Steuerkurve zum Einsatz kommt, wobei der Nocken federbelastet ist.
Durch die notwendigerweise hohen Federkräfte unterliegen die beteiligten Bauteile im Bewegungsablauf einer relativ großen Reibung sowie einer hohen Flächenpressung, die zu einer Beschädigung der Steuerkontur des Nockens oder einer darauf geführten Rolle führen kann. Naturgemäß ist dies inakzeptabel, zumal der Schwenkbeschlag in seiner Funktion dann beeinträchtigt ist und schlimmstenfalls ersetzt werden muss. Ein Schwenkbeschlag für Möbelklappe, welches die Merkmale des Oberbegriffs des Anspruchs 1 aufweist, ist aus WO-03/097973 bekannt. Ein weiterer Schwenkbeschlag mit Kraftspeicher, Kurvenscheibe und flexiblem Zugmittel, ist aus US-4768762 bekannt. Der Erfindung liegt die Aufgabe zugrunde, einen Schwenkbeschlag der gattungsgemäßen Art so weiterzuentwickeln, dass seine Funktionsfähigkeit, d.h. der Bedienkomfort beim Verschwenken der Klappe verbessert, die Standzeit erhöht und die Anzahl der notwendigen Bauteile reduziert wird, um die Herstellungskosten zu senken. Außerdem wird die Systemreibung wesentlich reduziert, so dass geringe Federkräfte bei einer gleich ausgeführten Klappe notwendig sind.
Diese Aufgabe wird durch einen Schwenkbeschlag mit den Merkmalen des Anspruchs 1 gelöst.
Der neue Schwenkbeschlag zeichnet sich zunächst einmal dadurch aus, dass er funktional mit relativ wenig Bauteilen, d.h. deutlich weniger als bei einem Schwenkbeschlag nach dem Stand der Technik, auskommt. Daraus ergeben sich geringe Herstellungskosten, sowohl resultierend aus einem sparsamen Materialeinsatz wie auch aus kürzeren Fertigungszeiten, was insoweit bedeutsam ist, als solche Schwenkbeschläge als Serienartikel in großen Stückzahlen Verwendung finden.
Die Hebelanordnung wird durch eine an sich bekannte Viergelenk-Kette gebildet, deren Bewegungsablauf durch das Steuerelement in Korrespondenz mit dem Kraftspeicher unterstützt wird. Grundsätzlich können mit dem System aber auch alle anderen Hebelanordnungen unterstützt werden.
Dabei wird durch das Steuerelement die Kraft des Kraftspeichers, bevorzugt einer Zugfeder oder eines Zugfederblocks derart auf die Hebelanordnung, d.h. den Gelenkhebel, geleitet, dass die Klappe in einem vorgegebenen Bereich der Schwenkstellung selbsttätig verharrt, also im Gleichgewicht bleibt. In einem Schwenkbereich vor der vollständig geschlossenen Position bzw. in einem Schwenkbereich der vollständig geöffneten Position kann die Klappe selbstständig schließen oder öffnen.

Nach einem weiteren Gedanken der Erfindung weist das Steuerelement eine verdrehbare Kurvenscheibe auf, mit einer Steuerkontur, an der ein an der Kurvenscheibe befestigtes, flexibles Zugmittel anliegt, das eine Verlängerung des Kraftspeichers bildet.

Dabei kann die Anbindung des Zugmittels, das im Übrigen aus einem Band, einer Kette, einem Zahnriemen, einem Seil oder dergleichen bestehen kann, so an der Kurvenscheibe erfolgen, dass die Kraftrichtung des Kraftspeichers in Schließstellung der Klappe, bezogen auf die Schwenkrichtung, oberhalb der Achse eines das Steuerelement tragenden Schwenkzapfens und in Offenstellung unterhalb positioniert ist, wodurch sich eine Unterstützung der jeweils unterschiedlichen Drehrichtungen des Steuerelementes ergibt.

Durch diese Anordnung wird erreicht, dass beim Verschwenken der Klappe, unmittelbar vor Erreichen der jeweiligen Endstellung, die Schwenkbewegung unterstützt wird.

Nach einem weiteren Gedanken der Erfindung weist das Steuerelement neben der Kurvenscheibe wenigstens ein weiteres Getriebeteil auf, das hier als zur Kurvenscheibe verdrehsicher gehaltenes Ritzel ausgeführt ist. Dieses Ritzel wirkt mit weiteren Getriebeelementen zusammen, vorzugsweise mit einem Zahnradsegment, das fest mit dem Gelenkhebel verbunden ist. Dabei sind das Ritzel und die Kurvenscheibe um eine gemeinsame Drehachse verschwenkbar, die durch einen einseitig gehaltenen Schwenkzapfen gebildet wird. Bevorzugt sind zwei sich gegenüberliegende Schwenkzapfen vorgesehen, deren Drehachsen fluchten und die stirnseitig abständig zueinander angeordnet sind, wobei auf einem Schwenkzapfen das Ritzel und auf dem anderen die Kurvenscheibe gelagert sind.

Wie erwähnt, wird durch den neuen Schwenkbeschlag erreicht, dass die Klappe in jeder Schwenkstellung unterstützungsfrei verharrt. Dazu variiert der Krümmungsradius einer Steuerkurve der Kurvenscheibe im Kurvenverlauf, der an die sich, je nach Schwenkposition der Klappe, verändernden, auf die Kurvenscheibe bzw. den Kraftspeicher wirkenden Drehmomente angepasst ist. Dabei wird das in jeder Schwenkstellung der Klappe unterschiedliche Drehmoment im Wesentlichen durch das Gewicht der Klappe und dem sich verändernden Hebelarm, der sich aus dem sich verändernden Abstand der Steuerkontur zur Drehachse des Steuerelements ergibt, bestimmt.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
Figuren 1 und 2 einen erfindungsgemäßen Schwenkbeschlag in unterschiedlichen Stellungen jeweils in einer Seitenansicht.

In den Figuren ist ein Schwenkbeschlag zum Verschwenken einer an einem nicht gezeigten Möbelkorpus angelenkten Klappe 15 dargestellt, wobei ein Teil der Funktionsteile des Schwenkbeschlages in einem an einer Korpuswand des Möbelkorpus befestigten, ein Anschlussteil bildendes Gehäuse angeordnet ist, von dem ein Gehäuseteil 1 abgebildet ist.

Unter Fortfall der Korpuswand, an dem das Gehäuse befestigt ist und eines weiteren Gehäuseteils, geben die Figuren quasi einen Blick von außen in den Möbelkorpus und das Gehäuse wieder, wobei ein Schwenkzapfen 9 einseitig befestigt an dem nicht gezeigten Gehäuseteil angeordnet ist.

In dem Gehäuse ist ein Kraftspeicher 2 über eine Schwenkachse 3 verschwenkbar gehalten und somit gegenüber der nicht gezeigten Korpuswand ortsfest, d.h. mittelbar daran befestigt.

Dieser Kraftspeicher 2 besteht im Beispiel aus einem Federblock mit drei parallel zueinander angeordneten Zugfedern 14 und ist über ein zentral angeschlossenes Zugmittel 4 mit einem Steuerelement 6 verbunden, wobei das Zugmittel 4 die Verlängerung einer Wirkachse 16 des Kraftspeichers 2 bildet. Anstelle der Zugfedern 14 sind auch andere geeignete Kraftspeicher einsetzbar, beispielsweise eine Druckfeder mit Umlenkung, Drehfedern, Rollfedern oder dergleichen.

Das Steuerelement 6 ist gegenüber dem Gehäuse ortsfest jedoch verdrehbar und bewegungsabhängig mit einem Gelenkhebel 12 einer Hebelanordnung 11 verbunden, wobei die Hebelanordnung 11 als Viergelenk-Kette ausgebildet ist und der Gelenkhebel 12 einerseits an der Klappe 15 und andererseits schwenkbar im Gehäuse gehalten ist.

Das Steuerelement 6 weist eine Kurvenscheibe 7 sowie ein Ritzel 8 auf, die verdrehfest zueinander auf dem Schwenkzapfen 9 gelagert sind.

Das Zugmittel 4 liegt an einer Steuerkontur 10 der Kurvenscheibe 7 an und ist daran mittels eines Anschlusselementes 5 befestigt.

Das Ritzel 8 wiederum greift in die Zähne eines Zahnradsegmentes 13 ein, das verdrehfest mit dem Gelenkhebel 12 und zwar im Bereich dessen Schwenkachse im Gehäuse verbunden ist.

In der Figur 1 ist eine Schließstellung der Klappe 15 abgebildet. Bei deren Verschwenken in Richtung einer in der Figur 2 gezeigten Offenstellung, bei der die Klappe 15 parallel verschoben wird, wird der Gelenkhebel 12 verdreht, ebenso wie das Steuerelement 6, in dessen Ritzel 8 die Zähne des Zahnradsegmentes 13 eingreifen. In Schließposition ist der Kraftspeicher 2, d.h., sind die Zugfedern 14 gespannt.

Dabei liegt das Zugmittel 4, das im Übrigen über ein Anschlusselement 5 an der Kurvenscheibe 7 befestigt ist, in Schwenkrichtung des Gelenkhebels 12 gesehen oberhalb der Achse des Schwenkzapfens 9, so dass das Ritzel 8 entgegen dem Uhrzeigersinn belastet ist, womit beim Schließen der Klappe 15 das Zahnradsegment 13 im Uhrzeigersinn verdreht und gegen den Möbelkorpus gedrückt wird.

Beim Aufschwenken der Klappe 15 wird das Steuerelement 6 entgegengesetzt, also im Uhrzeigersinn, verdreht. Durch die Zugkraft des Kraftspeichers 2 und die Geometrie der Kurvenscheibe, d.h. durch den Verlauf der Steuerkontur 10, mit Änderung des Abstands zur Achse des Schwenkzapfens 9 verändert sich die Geschwindigkeit des zurückgelegten Wegs des Kraftspeichers bei konstanter Winkelgeschwindigkeit der Hebelanordnung 11.

In jeder Stellung der Hebelanordnung 11 bzw. der Klappe 15 sorgt deshalb das sich verändernde Drehmoment, resultierend aus der Zugkraft des Kraftspeichers 2 und dem Abstand der Steuerkontur 10 zum Schwenkzapfen 9, für ein unterstützungsfreies Halten der Klappe 15.

Wie besonders deutlich in der Figur 2 zu erkennen ist, liegt das Zugmittel 4 nun gegenüber dem Schwenkzapfen 9 an der in Schwenkrichtung unteren Seite der Kurvenscheibe 7 an, also gegensätzlich zur Position in Schließstellung der Klappe 15.

Deutlich erkennbar ist, dass in Schließstellung der Klappe 15 (Figur 1) der Kraftspeicher 2 gespannt ist, während er in Offenstellung der Klappe 15 (Figur 2) relativ dazu entspannt ist. Gleichzeitig ist die Wirkachse 16 gegenüber der Drehachse des Schwenkzapfens 9 lageverändert.

Durch die einseitige Halterung des Schwenkzapfens 9 im Sinne eines Kragzapfens kann das Zugmittel 4 behinderungsfrei in die jeweilige Endlage durch Verdrehen der Kurvenscheibe 7 geführt werden.

### Bezugszeichenliste

- 1: Gehäuseteil
- 2: Kraftspeicher
- 3: Schwenkachse
- 4: Zugmittel
- 5: Anschlusselement
- 6: Steuerelement
- 7: Kurvenscheibe
- 8: Ritzel
- 9: Schwenkzapfen
- 10: Steuerkontur
- 11: Hebelanordnung
- 12: Gelenkhebel
- 13: Zahnradsegment
- 14: Zugfeder
- 15: Klappe
- 16: Wirkachse

## Patentansprüche

1. Schwenkbeschlag zum Verschwenken einer an einem Möbelkorpus angelenkten Klappe (15), mit einem an einem an einer Korpuswand anschließbaren Anschlussteil befestigten Kraftspeicher (2) und einer an der Klappe (15) anschließbaren, mit dem Kraftspeicher (2) in Wirkverbindung stehenden, zumindest einen Gelenkhebel (12) aufweisenden Hebelanordnung (11), wobei der Kraftspeicher (2) mit einem gegenüber dem Anschlussteil ortsfesten, jedoch verdrehbaren, eine Kurvenscheibe (7) aufweisenden Steuerelement (6) verbunden ist, das bewegungsabhängig mit dem einerseits am Anschlussteil gehaltenen und andererseits an der Klappe (15) halterbaren Gelenkhebel (12) in Verbindung steht und bei Verschwenken des Gelenkhebels (12) verdreht wird, wobei in einer verschwenkten Endstellung der Kraftspeicher (2) gespannt und in der anderen Endstellung relativ dazu entspannt ist und wobei die Kurvenscheibe (7) eine Steuerkontur (10) mit variierendem Krümmungsradius aufweist, an der der Kraftspeicher (2) gehalten ist, **dadurch gekennzeichnet, dass** das Steuerelement (6) Bestandteil eines Getriebes (8) ist, das mit der Hebelanordnung (11) in Eingriff steht und dass der Kraftspeicher (2) über ein flexibles als Band, Kette, Zahnriemen, Seil oder dergleichen ausgebildetes Zugmittel (4) an der Kurvenscheibe (7) befestigt ist, wobei das Zugmittel (4) an der Steuerkontur (10) der Kurvenscheibe (7) anliegt.

2. Schwenkbeschlag nach Anspruch 1, **dadurch gekennzeichnet, dass** das Steuerelement (6) ein gegenüber der Kurvenscheibe (7) verdrehfestes Ritzel (8) aufweist, das als Bestandteil eines Getriebes mit der Hebelanordnung (11) in Eingriff steht.

3. Schwenkbeschlag nach einem der vorhergehenden Ansprüche, **dadurch gekennzeichnet, dass** das Ritzel (8) mit einem verdrehfest am Gelenkhebel (12) befestigten Zahnradsegment (13) kämmt.

4. Schwenkbeschlag nach einem der vorhergehenden Ansprüche, **dadurch gekennzeichnet, dass** das Ritzel (8) und/oder die Kurvenscheibe (7) auf einem einseitig eingespannten Schwenkzapfen (9) drehbar gelagert sind.

5. Schwenkbeschlag nach einem der vorhergehenden Ansprüche, **dadurch gekennzeichnet, dass** der Kraftspeicher (2) schwenkbar in einem mit der Korpuswand fest verbindbaren Gehäuse als Anschlussteil gelagert ist.

6. Schwenkbeschlag nach einem der vorhergehenden Ansprüche, **dadurch gekennzeichnet, dass** die Steuerkontur (10) so ausgebildet ist, dass die Richtung des durch den Kraftspeicher (2) erzeugten Drehmoments auf das Steuerelement (6) in Schließstellung der Klappe (15) umgekehrt zur Offenstellung der Klappe (15) ist.

7. Schwenkbeschlag nach einem der vorhergehenden Ansprüche, **dadurch gekennzeichnet, dass** die Steuerkontur (10) so ausgebildet ist, dass die Klappe (15) in zumindest einer Stellung zwischen der vollständig geöffneten und vollständig geschlossenen Stellung im Gleichgewicht gehalten wird

8. Schwenkbeschlag nach einem der vorhergehenden Ansprüche, **dadurch gekennzeichnet, dass** das Zugmittel (4) in einer verschwenkten Endstellung des Gelenkhebels (12) auf einer Seite der Achse des Schwenkzapfens (9) und in einer anderen verschwenkten Endstellung auf der anderen Seite des Schwenkzapfens (9) verläuft.

9. Schwenkbeschlag nach einem der vorhergehenden Ansprüche, **dadurch gekennzeichnet, dass** die Hebelanordnung (11) als Viergelenk-Kette ausgebildet ist.

10. Schwenkbeschlag nach einem der vorhergehenden Ansprüche, **dadurch gekennzeichnet, dass** der Kraftspeicher (2) mindestens eine Zugfeder (14) aufweist.

11. Schwenkbeschlag nach einem der vorhergehenden Ansprüche, **dadurch gekennzeichnet, dass** der Verlauf der Steuerkontur (10) so gestaltet ist, dass die Klappe (15) in jeder Schwenkstellung unterstützungsfrei positioniert ist.

## Claims

1. A pivoting fitting for pivoting a flap (15) hinged on a furniture body, comprising an energy accumulator (2) fastened to a connecting part which can be connected to a body wall and a lever arrangement (11) which can be connected to the flap (15), is operatively connected to the energy accumulator (2) and comprises at least one articulated lever (12), whereby the energy accumulator (2) is connected to a control element (6) which is fixed but rotatable relative to the connecting part (6) and has a cam disk (7), which control element is connected in a movement-dependent manner to the articulated lever (12) which is held on the one hand on the connecting part and is fixed on the other hand on the flap (15), and is rotated when the articulated lever (12) is pivoted, wherein in one pivoted end position the energy accumulator (2) is tensioned and in the other end position is relaxed relative thereto, and wherein the cam disk (7) has a control contour (10) with a varying radius of curvature, on which the energy accumulator (2) is held, **characterized in that** the control element (6) is part of a gear (8) which is in engagement with the lever arrangement (11) and that the energy accumulator (2) is fastened to the cam disk (7) by means of a flexible traction means (4) which is formed as a belt, chain, toothed belt, cable or the like, whereby the traction means (4) rests against a control contour (10) of the cam disk (7).

2. A pivoting fitting according to claim 1, **characterized in that** the control element (6) has a pinion (8) which is rotationally fixed relative to the cam disk (7) and is in engagement with the lever arrangement (11) as a component of a gear.

3. A pivoting fitting according to one of the preceding claims, **characterized in that** the pinion (8) meshes with a gearwheel segment (13) fastened in a rotationally fixed manner to the articulated lever (12).

4. A pivoting fitting according to one of the preceding claims, **characterized in that** the pinion (8) and/or the cam disk (7) are rotatably mounted on a pivot pin (9) clamped on one side.

5. A pivoting fitting according to one of the preceding claims, **characterized in that** the energy accumulator (2) is pivotably mounted as a connecting part in a housing that can be fixedly connected to the body wall.

6. A pivoting fitting according to one of the preceding claims, **characterized in that** the control contour (10) is formed in such a way that the direction of the torque generated by the energy accumulator (2) on the control element (6) in the closed position of the flap (15) is reverse to the open position of the flap (15).

7. A pivoting fitting according to one of the preceding claims, **characterized in that** the control contour (10) is formed in such a way that the flap (15) is held in equilibrium in at least one position between the fully open and fully closed position.

8. A pivoting fitting according to one of the preceding claims, **characterized in that** the traction means (4) extends in one pivoted end position of the articulated lever (12) on one side of the axis of the pivot pin (9) and in another pivoted end position on the other side of the pivot pin (9).

9. A pivoting fitting according to one of the preceding claims, **characterized in that** the lever arrangement (11) is formed as a four-bar chain.

10. A pivoting fitting according to one of the preceding claims, **characterized in that** the energy accumulator (2) comprises at least one tension spring (14).

11. A pivoting fitting according to one of the preceding claims, **characterized in that** the course of the control contour (10) is formed in such a way that the flap (15) is positioned without support in each pivoting position.

## Revendications

1. Ferrure pivotante permettant de faire pivoter un volet (15) articulé sur un corps de meuble, comprenant un accumulateur de force, (2) fixé à une pièce de connexion pouvant être connectée à une paroi du corps, ainsi qu'un agencement de leviers (11) comportant au moins un levier articulé (12) en liaison fonctionnelle avec l'accumulateur de force (2), et pouvant être connecté au volet (15) l'accumulateur de force (2) étant relié à un élément de commande (6) comportant une came (7) fixe par rapport à la pièce de connexion mais mobile en rotation, qui est en liaison, en fonction du mouvement, avec la levier articulé (12) qui est maintenu d'un côté sur la pièce de connexion et peut être maintenu de l'autre côté sur le volet (15), et est tourné lors d'un pivotement du levier articulé (12), l'accumulateur de force (2) étant précontraint dans une position d'extrémité basculée et étant détendu dans l'autre position d'extrémité, et la came (7) ayant un contour de commande (10) avec un rayon de courbure variable sur lequel l'accumulateur de force (2) est maintenu,
**caractérisée en ce que**
l'élément de commande (6) fait partie d'une transmission (8) qui est en prise avec l'agencement de leviers (11), et l'accumulateur de force (2) est fixé à la came (7) au moyen d'un organe de traction flexible (4) réalisé sous la forme d'un ruban, d'une chaîne, d'une courroie dentée, d'un câble ou similaire, l'organe de traction (4) s'appliquant sur le contour de commande (10) de la came (7).

2. Ferrure pivotante conforme à la revendication 1,
**caractérisée en ce que**
l'élément de commande (6) comporte un pignon (8) solidaire en rotation de la came (7) et venant en prise avec l'agencement de leviers (11) en tant que composant d'une transmission.

3. Ferrure pivotante conforme à l'une des revendications précédentes, **caractérisée en ce que**
le pignon (8) engraine avec un segment de roue dentée (13) fixé solidairement en rotation sur le levier articulé (12).

4. Ferrure pivotante conforme à l'une des revendications précédentes, **caractérisée en ce que**
le pignon (8) et/ou la came (7) est(sont) monté(es) mobiles en rotation sur un tourillon pivotant (9) serré d'un côté.

5. Ferrure articulée conforme à l'une des revendications précédentes, **caractérisée en ce que**
l'accumulateur de force (2) est monté pivotant dans un boîtier pouvant être relié solidairement à la paroi du corps, en constituant une pièce de connexion.

6. Ferrure pivotante conforme à l'une des revendications précédentes, **caractérisée en ce que**
le contour de commande (10) est réalisé de sorte que la direction du couple de rotation produit par l'accumulateur de force (2) sur l'élément de commande (6) soit dans la position de fermeture du volet (15) opposé à la position d'ouverture de ce volet (15).

7. Ferrure pivotante conforme à l'une des revendications précédentes, **caractérisée en ce que**
le contour de commande (10) est réalisé de sorte que le volet (15) soit maintenu en équilibre dans au moins une position entre la position totalement ouverte et la position totalement fermée.

8. Ferrure pivotante conforme à l'une des revendications précédentes, **caractérisée en ce que**
l'organe de traction (4) s'étend, dans une position d'extrémité basculée du levier pivotant (12) sur un côté de l'axe du tourillon pivotant (9) et dans une autre position d'extrémité basculée sur l'autre côté du tourillon pivotant (9).

9. Ferrure pivotante conforme à l'une des revendications précédentes, **caractérisée en ce que**
l'agencement de leviers (11) est réalisé sous la forme d'un parallélogramme articulé.

10. Ferrure pivotante conforme à l'une des revendications précédentes, **caractérisée en ce que**
l'accumulateur de force (2) comporte au moins un ressort de traction (14).

11. Ferrure pivotante conforme à l'une des revendications précédentes, **caractérisée en ce que**
le tracé du contour de commande (10) est réalisé de sorte que dans chaque position de pivotement le volet (15) puisse être positionné sans assistance.
